# EUROPÄISCHE PATENTSCHRIFT

(11) **EP 1 953 685 B1**
(45) Veröffentlichungstag und Bekanntmachung des Hinweises auf die Patenterteilung: **07.04.2010**
(21) Anmeldenummer: 07405028.7
(22) Anmeldetag: 02.02.2007
(51) Int. Cl.: G06M 1/10, G06M 7/00

(54) **Vorrichtung zum Zählen von Druckprodukten eines Schuppenstromes**
Device for counting printing products in a layer transport flow
Dispositif destiné au comptage de produits d'impression d'un flux de tuiles

(43) Veröffentlichungstag der Anmeldung: 06.08.2008
(73) Patentinhaber: Müller Martini Holding AG, 6052 Hergiswil (CH)
(72) Erfinder: Zemp, Andreas, 6110 Wolhusen (LU)

(56) Entgegenhaltungen:
- GB-A- 2 068 612
- US-A- 5 197 012

## Beschreibung

Die Erfindung betrifft eine Vorrichtung zum Zählen von Druckprodukten eines Schuppenstroms, mit einem ersten Messmittel zum Erfassen einer quer zur Förderrichtung des Schuppenstroms gerichteten Druckproduktekante und mit einer Auswerteinheit, welche zum Zählen der Druckprodukte Signale des ersten Messmittels empfängt.

Eine Vorrichtung dieser Art ist im Stand der Technik aus der US 4,384,195 bekannt geworden. Mit dieser Vorrichtung können beispielsweise Zeitungen, die im Schuppenstrom gefördert werden, vor dem Versand gezählt werden. Hierzu ist ein Messmittel vorgesehen, das einen Laser aufweist, welcher Licht schräg gegen den Schuppenstrom richtet. Der Lichtstrahl wird an jeder vorlaufenden Kante gegen einen Empfänger reflektiert, der ein entsprechendes Signal an eine Auswerteinheit sendet. Zwischen zwei benachbarten Kanten wird das Licht an der Oberseite des entsprechenden Druckproduktes so reflektiert, dass das Licht nicht zum genannten Empfänger gelangt. Das Messmittel zählt somit jeweils die voraus laufenden Kanten der jeweiligen Druckprodukte bzw. Zeitungen.

Bei dieser Vorrichtung besteht nun die Schwierigkeit, dass ein minimaler Schuppenabstand vorhanden sein muss, um ein genaues Zählergebnis zu erreichen. Zwei aufeinander liegende Druckbögen und Druckbögen mit einem sehr kleinen Schuppenabstand werden von dieser Vorrichtung jeweils als einzelnes Druckprodukt gezählt. Mit dieser Vorrichtung ist somit bei einem unregelmässigen Schuppenstrom das Zählergebnis fehlerhaft. Aufträge können damit von der Auflage her nur noch ungenügend überwacht werden. Ein ungenaues Zählergebnis hat den Nachteil, dass es zu einer Über- oder Unterproduktion und damit zu zusätzlichen Kosten führen kann.

Durch die EP 1 201 582 A2 ist eine Vorrichtung zur Kontrolle von Bögen bekannt geworden. Bei dieser Vorrichtung geht es jedoch nicht um das Zählen von Druckprodukten, sondern um die Detektion von Fehlbögen. Zur Ermittlung solcher Fehlbögen ist eine Vorrichtung mit einem kapazitiven Sensor und wenigstens einem Ultraschallsensor vorgesehen. Mittels eines Ausgangssignals eines optischen Messwertgebers wird entschieden, ob die Bögen mittels des optischen oder des kapazitiven Messwertgebers kontrolliert werden. Eine Kontrolle ist mit dieser Vorrichtung sowohl bei dünnen Bögen als auch bei dicken Bögen möglich.

Die EP 1 403 202 A1 offenbart ein Verfahren zum Betrieb eines Sensor zur Erfassung von Bögen in einer bogenverarbeitenden Maschine. Bei diesem Verfahren geht es darum, eine möglichst genaue und sichere Unterscheidung von Einfachbögen und Mehrfachbögen unterschiedlicher Stapelhöhe in bogenverarbeitenden Maschinen zu ermöglichen. Dazu sind zwei unterschiedliche Sensoren vorgesehen. Beide Sensoren detektieren jeweils die Stapelhöhe der Bögen. Dieses Verfahren ist ebenfalls nicht zum Zählen von Produkten vorgesehen.

Im Dokument GB-A-2 068 612 ist eine Zählvorrichtung beschrieben, bei der in einem Schuppenstrom geförderten Druckprodukte gezählt werden. Dazu werden die Dicke und die Länge eines einzelnen Druckprodukts mit ersten Messmitteln bestimmt. Mit weiteren Messmitteln werden die Fördergeschwindigkeit und die Dicke des Schuppenstroms bestimmt und aus den Messergebnissen ein Zählergebnis erzeugt.

Der Erfindung liegt die Aufgabe zugrunde, eine Vorrichtung der genannten Art zu schaffen, die eine höhere Zählgenauigkeit auch bei unregelmässigen Schuppenströmen ermöglicht.

Die Aufgabe ist bei einer gattungsgemässen Vorrichtung dadurch gelöst, dass ein zweites Messmittel vorgesehen ist, das eine von der Druckproduktekante abweichende Eigenschaft des Schuppenstroms erfasst, und dass ein Zählergebnis des ersten Messmittels mit einem Messergebnis des zweiten Messmittels durch die Auswerteinheit korrigierbar ist. Das erste Messmittel ermittelt beispielsweise wie an sich bisher bekannt die Kanten der flachen Produkte und das zweite Messmittel mit einem Distanzmesser die Hüllkurve des Schuppenstroms. Um zu vermeiden, dass ein Produkt aufgrund der bei Zeitungen und Zeitschriften typischen Rückenformen vom Kanten detektierenden Messmittel doppelt erfasst wird, werden während einer bestimmten Zeitdauer, auch Totzeit genannt, keine weiteren Signale ausgewertet. Damit werden zwei nachfolgende Produkte, bei denen die vorlaufenden Kanten einen sehr kleinen Abstand haben oder die übereinander liegen, vom ersten Messmittel als ein Produkt gezählt. Das zweite Messmittel erkennt nun diese beiden Produkte aufgrund ihrer doppelten Dicke als zwei Produkte. Durch Ausgabe eines zusätzlichen Zählimpulses durch das zweite Messmittel wird das Zählergebnis des ersten Messmittels korrigiert, so dass das Zählergebnis schliesslich korrekt ist. Die Erfindung hat den wesentlichen Vorteil, dass aufgrund der höheren Zählgenauigkeit eine Unterproduktion als auch eine Überproduktion vermieden werden können. Die Produkte sind vorzugsweise Druckprodukte, beispielsweise Zeitungen, Zeitschriften, Tabloide aber auch Einzelblätter. Die Erfindung eignet sich aber auch für andere im Schuppenstrom förderbare flache Produkte.

Mit der erfindungsgemässen Vorrichtung kann auch zuverlässig ein Schuppenstrom gezählt werden, der eine Geschwindigkeit von bis zu 1.5 Meter/Sekunde und einen minimalen Schuppenabstand von durchschnittlich 30 mm aufweist. Bei einem solchen Schuppenstrom beträgt die Zykluszeit damit etwa 20 ms. Die Produkte des Schuppenstroms können beispielsweise Einzelblätter oder auch gefaltete Blätter, mehrfach gefaltete Bögen oder Zeitschriften, beispielsweise Tabloide sein. Die Druckprodukte können gleich aber auch unterschiedlich sein, d.h. nachfolgende Druckprodukte können unterschiedlich sein, beispielsweise unterschiedlich gedruckt sein.

Das erste Messmittel ist gemäss einer Weiterbildung der Erfindung so ausgebildet, dass es die vorauslaufenden Kanten des Schuppenstroms bzw. der Produkte erfasst. Dieses Mittel kann berührungslos oder auch ein berührendes System, beispielsweise ein Tastrad sein. Als berührungsloses Messmittel ist vorzugsweise eine Lichtquelle vorgesehen, die gegen die Schuppenstrom gerichtet ist und die mit zwei Lichtempfängern zusammenarbeitet. Einer dieser Lichtempfänger nimmt das Licht auf, das an den Kanten der Druckprodukte reflektiert wird. Als berührungsloses erstes Messmittel sind auch andere elektro-optische Vorrichtungen denkbar, beispielsweise eine digitale Videokamera mit Bildverarbeitung.

Das zweite Messmittel kann ebenfalls berührungslos sein oder ein mechanisches berührendes System sein. Beispielsweise kann das zweite Messmittel ein an sich bekanntes mechanisches Tastrad oder eine Durchflusswaage sein. Als berührungslose Messmittel sind kapazitive Sensoren oder beispielsweise Ultraschallsensoren sowie Laser-Distanz-Sensoren denkbar. Das zweite Messmittel ermöglicht dann eine besonders zuverlässige Korrektur des Zählergebnisses des ersten Messmittels, wenn dieses gemäss einer Weiterbildung der Erfindung die Hüllkurve des Schuppenstroms erfasst. Diese Hüllkurve entspricht dem Verlauf der Dicke des Schuppenstroms. Benachbarte Druckprodukte mit unüblich kleinem Schuppenstromabstand oder die unmittelbar übereinander liegen, ergeben an entsprechender Stelle eine besonders hohe Dicke des Schuppenstroms und können damit mit dem zweiten Messmittel erfasst werden.

Das zweite Messmittel wird vorzugsweise mit einem an sich bekannten Lernalgorithmus auf die Produktdicke eingestellt. Das zweite Messmittel wird vorzugsweise mit dem ersten Messmittel getriggert.

Die Auswertung der Signale der beiden Messmittel erfolgt in der Auswerteinheit. Diese besitzt vorzugsweise ein Rechnersystem, das eine Auswertung der Informationen in Echtzeit ermöglicht. Damit kann auch ein Schuppenstrom mit vergleichsweise hoher Geschwindikeit und kleinem Schuppenabstand zuverlässig gezählt werden.

Nach einer Weiterbildung der Erfindung ist vorgesehen, dass das Zählergebnis des ersten Messmittel durch eine Ausgabe von Zählimpulsen des zweiten Messmittels korrigiert wird. Detektiert beispielsweise das zweite Messmittel zwei Druckprodukte, die übereinander liegen, so wird für die beiden Druckprodukte das Zählergebnis des ersten Messmittels durch Ausgabe eines Zählimpulses durch das zweite Messmittel korrigiert. Drei übereinander liegende Druckprodukte können entsprechend durch die Abgabe von zwei Zählimpulsen des zweiten Messmittels an die Auswerteinheit korrigiert werden. Dies ermöglicht ein besonders einfaches Korrekturverfahren.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine Ansicht eines Schuppenstroms mit einer erfindungsgemässen Vorrichtung,
- Fig. 2: schematisch die Eingangspulse bei einer Kantendetektion des Schuppenstroms gemäss Figur 1,
- Fig. 3: die Totzeiten bei den Kantendetektion des Schuppenstroms gemäss Figur 1,
- Fig. 4: die Ausgangspulse bei der Kantendetektion des Schuppenstroms gemäss Figur 1,
- Fig. 5: die Ausgangspulse bei der Messung des Schuppenstroms gemäss Figur 1 mit dem zweiten Messmittel,
- Fig. 6: schematisch ein Schuppenstrom und Mittel zur Kantenmessung,
- Fig. 7: schematisch ein Schuppenstrom mit zwei übereinander liegenden Druckprodukten und
- Fig. 8: das Auftreten von Mehrfachmessungen bei dicken Druckprodukten.

Der in Figur 1 in Seitenansicht gezeigte Schuppenstrom S wird in an sich bekannter Weise durch eine Vielzahl von Druckprodukten 1 oder anderen flachen Produkten gebildet, die mit einer Fördervorrichtung 2 in Richtung des Pfeils 11 gefördert werden. Die Druckprodukte 1 weisen jeweils eine vorlaufende Kante 3 auf, die im Wesentlichen quer zur Förderrichtung bzw. zur Richtung des Pfeils 11 verlaufen. An die Kante 3 schliesst jeweils eine Oberseite 4 an, die in der Regel im Wesentlichen eben und beispielsweise bedruckt ist. Die Druckprodukte 1 können an sich beliebig ausgebildet sein, sie können beispielsweise auch Einzelblätter oder auch vergleichsweise dicke Druckprodukte, beispielsweise Zeitungen sein. Die Druckprodukte 1 werden beispielsweise für den Versand einem hier nicht gezeigten Kreuzleger zugeführt und werden hierzu mit einer Vorrichtung 12 gezählt. Diese Vorrichtung 12 ist in Figur 1 über dem Schuppenstrom S angeordnet. Er kann aber auch unterhalb des Schuppenstroms S angeordnet sein. Mit der Vorrichtung 12 werden die Druckprodukte 1 gezählt, die an dieser Vorrichtung 12 vorbeilaufen. Die Zählung erfolgt vorzugsweise in Echtzeit, so dass jeweils bekannt ist, wie viele der Druckprodukte 1 die Vorrichtung 12 passiert haben.

Die Vorrichtung 12 besitzt ein erstes Messmittel M1, ein zweites Messmittel M2 und eine Auswerteinheit A. Die Messmittel M1 und M2 sind jeweils mit der Auswerteinheit A zur Signalübertragung verbunden. Die Auswerteinheit A besitzt ein geeignetes Rechnersystem, mit dem die Informationen der Messmittel M1 und M2 auswertbar sind. Das Resultat der Auswertung kann optisch angezeigt und auch einer übergeordneten Einheit übermittelt werden.

Das erste Messmittel M1 dient zur Detektion der Kanten 3 der Druckprodukte 1. Es besitzt gemäss Figur 6 einen Sender 8, der einen Lichtstrahl gegen den Schuppenstrom S sendet. Trifft dieser Lichtstrahl auf eine Kante 3, so wird er gegen einen Empfänger 9 reflektiert, der ein entsprechendes Signal an die Auswerteinheit A angibt. Wird der Lichtstrahl an der Oberseite 4 reflektiert, so gelangt der reflektierte Strahl nicht zum Empfänger 9. Denkbar ist eine Ausführung mit einem zweiten hier nicht gezeigten Empfänger, welcher die an der Oberfläche 4 reflektierten Strahlen empfängt. In diesem Fall werden die Kanten 3 berührungslos detektiert. Grundsätzlich ist aber auch beispielsweise eine mechanische Tastvorrichtung mit einem Tastrad möglich, das bei jeder Kante 3 angehoben wird. Das Anheben des Tästrads kann in ein elektrisches Signal umgewandelt und der Auswerteinheit A zugeführt werden.

Ist der Schuppenstrom S wie in Figur 6 gezeigt regelmässig ausgebildet, so ergibt die Messung allein mit dem ersten Messmittel M1 ein korrektes Zählergebnis. Liegt jedoch ein in Figur 7 gezeigter unregelmässiger Schuppenstrom S' vor, bei dem zwei Druckprodukte 1a und 1b so übereinander liegen, dass eine Kante 3d verdeckt ist, so kann das erste Messmittel M1 die verdeckte Kante 3d nicht detektieren. In diesem Fall wird vom ersten Messmittel M1 das Druckprodukt 1b somit nicht gezählt. Das erste Messmittel M1 detektiert lediglich die Kante 3c des Druckproduktes 1a.

Das erste Messmittel M1 ist zudem nicht in der Lage, zwei sehr nahe beieinander liegende Kanten zu unterscheiden. Beispielsweise gilt dies für die in Figur 1 gezeigten Kanten 3a und 3b. Anstelle von zwei Kanten 3a und 3b misst das erste Messmittel M1 lediglich eine Kante und gibt entsprechend lediglich ein Signal an die Auswerteinheit A ab. Damit auch bei einem ungeordneten Schuppenstrom S' die Druckprodukte 1 korrekt gezählt werden, ist ein zweites Messmittel M2 vorgesehen.

Das zweite Messmittel M2 misst eine andere Eigenschaft als das erste Messmittel M1. Insbesondere misst das zweite Messmittel M2 die Hüllkurve des Schuppenstroms S. Die Messung erfolgt beispielsweise kapazitiv mit an sich bekannten Sensoren oder auch mittels einer digitalen Videokamera mit Bildverarbeitung oder mit Laser-Distanz-Sensoren. Auch in diesem Fall ist eine mechanische Messung möglich. Aufgrund der Dickenmessung kann das zweite Messmittel M2 übereinander liegende Druckprodukte 1a und 1b oder Druckprodukte mit kurzen Schuppenabstand als solche erkennen. Durch eine solche Detektion kann das Zählergebnis des ersten Messmittels M1 beispielsweise mit einem Signal an die Auswerteinheit A korrigiert werden. Dies wird nachfolgend anhand der Figuren 2 bis 5 näher erläutert.

Bei dickeren Druckprodukten 1 wie beispielsweise umfangreiche Zeitungen oder Zeitschriften, können wie in Fig. 8 gezeigt an der Kante 3 auftretende Mehrfachpulse 13 unterdrückt werden, indem während der Dauer eines Eingangspulses 5 und einer unmittelbar darauf folgenden, einstellbaren Totzeit 10, keine weiteren Eingangsimpulse 5 bei der Auswertung berücksichtigt werden.

Die Figur 2 zeigt die Eingangspulse 5 und die Figur 3 die Totzeiten 10. Die Eingangspulse 5 der Figur 2 sind die Eingangspulse des ersten Messmittels M1. Aufgrund der Totzeiten resultieren schliesslich die Ausgangspulse 6 gemäss Figur 4. Wie ersichtlich, ergeben die beiden Ausgangspulse 5a und 5b aufgrund der Totzeit 10 jeweils lediglich einen Ausgangspuls 6a. Der Grund ist der sehr kurze Abstand zwischen den Kanten 3a und 3b. Auch die übereinander liegenden Druckprodukte 1a und 1b ergeben lediglich einen Ausgangspuls 6b. Die Messung allein mit dem ersten Messmittel M1 würde somit zwei Druckprodukte 1 nicht ermitteln. Zur Korrektur werden gemäss Figur 5 vom zweiten Messmittel M2 an die Auswerteinheit A die in Figur 5 gezeigten beiden Ausgangspulse 7 als Signale abgegeben. Der in Figur 5 links gezeigte Ausgangspuls 7 wurde durch die beiden übereinander liegenden Druckprodukte 1a und das weitere Signal durch die Druckprodukte mit den Kanten 3a und 3b erzeugt. Das zweite Messmittel M2 sendet somit jeweils ein Signal an die Auswerteinheit A, wenn im Schuppenstrom S eine Dicke ermittelt wird, die von der zu erwartenden Dicke wesentlich abweicht. Es wird jeweils entschieden, wie viele Druckprodukte 1 übereinander liegen. Die Summe der Signale bzw. der Ausgangspulse 6 und 7 vom ersten Messmittel M1 und vom zweiten Messmittel M2 entsprechen dann der totalen Summe der Druckprodukte 1 des Schuppenstroms S.

Die Messmittel M1 und M2 können gemäss Figur 1 in Strömungsrichtung gesehen hintereinander angeordnet sein. Möglich ist aber auch eine andere Anordnung, beispielsweise könnten die Messmittel M1 und M2 auch nebeneinander, über oder unterhalb des Schuppenstroms S angeordnet sein. Denkbar ist auch eine seitliche Anordnung, etwa in der Ebene des Schuppenstroms S. Denkbar ist auch eine Ausführung mit mehr als zwei Messmitteln. Beispielsweise können zwei oder mehr Messmittel für die Kantendetektion und/oder zwei und mehr Messmittel für die Detektion der Hüllkurve vorgesehen sein. Schliesslich ist es auch möglich, mit einem oder mehreren weiteren Messmittel eine weitere Eigenschaft des Schuppenstroms zu bestimmen und für eine Korrektur eines Zählergebnisses zu verwenden.

## Patentansprüche

1. Vorrichtung zum Zählen von Druckprodukten (1) eines Schuppenstroms (S), mit einem ersten Messmittel (M1) zum Erfassen einer quer zur Förderrichtung des Schuppenstroms (S) gerichteten Druckproduktekante (3) und mit einer Auswerteinheit (A), welche zum Zählen der Druck-produkte (1) Signale des ersten Messmittels (M1) empfängt, **dadurch gekennzeichnet, dass** ein zweites Messmittel (M2) vorgesehen ist, das eine von der Druckproduktekante abweichende Eigenschaft des Schuppenstroms (S) erfasst, und dass ein Zählergebnis des ersten Messmittels (M1) mit einem Messergebnis des zweiten Messmittels (M2) durch die Auswerteinheit (A) korrigierbar ist.

2. Vorrichtung nach Anspruch 1, **dadurch gekennzeichnet, dass** das erste Messmittel (M1) vorauslaufende Kanten (3) der den Schuppenstrom (S) bildenden Druckprodukte erfasst.

3. Vorrichtung nach Anspruch 2, **dadurch gekennzeichnet, dass** das erste Messmittel (M1) die Kanten (3) berührungslos erfasst.

4. Vorrichtung nach einem der Ansprüche 1 bis 3, **dadurch gekennzeichnet, dass** das erste Messmittel (M1) eine gegen den Schuppenstrom (S) gerichtete Lichtquelle (8) und wenigstens einen Lichtempfänger (9) aufweist, wobei der Lichtempfänger (9) an dem Produkt (1) reflektiertes Licht detektiert.

5. Vorrichtung nach einem der Ansprüche 1 bis 4, **dadurch gekennzeichnet, dass** das zweite Messmittel (M2) die Hüllkurve des Schuppenstroms (S) detektiert.

6. Vorrichtung nach Anspruch 5, **dadurch gekennzeichnet, dass** das zweite Messmittel (M2) einen berührungslosen, stationären Distanzsensor aufweist.

7. Vorrichtung nach Anspruch 5, **dadurch gekennzeichnet, dass** das zweite Messmittel (M2) ein mechanisches Tastrad, eine kapazitive Messvorrichtung oder eine Kamera mit Bildverarbeitung aufweist.

8. Vorrichtung nach einem der Ansprüche 1 bis 7, **dadurch gekennzeichnet, dass** das zweite Messmittel (M2) mit dem ersten Messmittel (M1) getriggert wird.

9. Vorrichtung nach einem der Ansprüche 1 bis 8, **dadurch gekennzeichnet, dass** die Auswerteinheit (A) die Signale des ersten Messmittels (M1) und des zweiten Messmittels (M2) in Echtzeit auswertet.

## Claims

1. Device for counting the printed products (1) in a layer transport flow (S) with a first means of measurement (M1) for detecting an edge (3) of the printed product oriented crosswise to the conveying direction of the layer transport flow (S) and with an evaluation unit (A), which receives signals from the first means of measurement (M1) for counting the printed products (1), **characterised in that** a second means of measurement (M2) is provided, which detects a characteristic of the layer transport flow (S) other than the edge of the printed product, and that a counting result from the first means of measurement (M1) may be corrected with a measurement result from the second means of measurement (M2) by the evaluation unit (A).

2. Device according to claim 1, **characterised in that** the first means of measurement (M1) detects edges (3) of the printed products forming the layer transport flow (S) running on ahead.

3. Device according to claim 2, **characterised in that** the first means of measurement (M1) detects the edges (3) in a contact-free way.

4. Device according to one of claims 1 to 3, **characterised in that** the first means of measurement (M1) has a light source (8) oriented against the layer transport flow (S) and at least one light receiver (9), in which the light receiver (9) detects light reflected from the product (1).

5. Device according to one of claims 1 to 4, **characterised in that** the second means of measurement (M2) detects the envelope curve of the layer transport flow (S).

6. Device according to claim 5, **characterised in that** the second means of measurement (M2) has a contact-free, stationary distance sensor.

7. Device according to claim 5, **characterised in that** the second means of measurement (M2) has a mechanical roller feeder, a capacitive measuring device or a camera with picture processing.

8. Device according to one of claims 1 to 7, **characterised in that** the second means of measurement (M2) is triggered with the first means of measurement (M1)

9. Device according to one of claims 1 to 9, **characterised in that** the evaluation unit (A) evaluates the signals from the first means of measurement (M1) and the second means of measurement (M2) in real time.

## Revendications

1. Dispositif de comptage de produits imprimés (1) d'un courant en formation tuilée (S), avec un premier moyen de mesure (M1) servant à détecter un bord de produit imprimé (3) dirigé transversalement à la direction de transport du courant en formation tuilée (S) et avec une unité d'évaluation (A) qui reçoit des signaux du premier moyen de mesure (M1) pour compter les produits imprimés (1), **caractérisé en ce qu'**il est prévu un deuxième moyen de mesure (M2) qui détecte une propriété du courant en formation tuilée (S) différente du bord de produit imprimé, et qu'un résultat de comptage du premier moyen de mesure (M1) peut être corrigé par un résultat de mesure du deuxième moyen de mesure (M2) par l'unité d'évaluation (A).

2. Dispositif selon la revendication 1, **caractérisé en ce que** le premier moyen de mesure (M1) détecte des bords antérieurs (3) des produits imprimés formant le courant en formation tuilée (S).

3. Dispositif selon la revendication 2, **caractérisé en ce que** le premier moyen de mesure (M1) détecte les bords (3) sans contact:

4. Dispositif selon une des revendications 1 à 3, **caractérisé en ce que** le premier moyen de mesure (M1) présente une source de lumière (8) dirigée vers le courant en formation tuilée (S) et au moins un récepteur de lumière (9), le récepteur de lumière (9) détectant la lumière réfléchie sur le produit (1).

5. Dispositif selon une des revendications 1 à 4, **caractérisé en ce que** le deuxième moyen de mesure (M2) détecte l'enveloppe du courant en formation tuilée (S).

6. Dispositif selon la revendication 5, **caractérisé en ce que** le deuxième moyen de mesure (M2) présente un capteur de distance stationnaire sans contact.

7. Dispositif selon la revendication 5, **caractérisé en ce que** le deuxième moyen de mesure (M2) présente une roue palpeuse mécanique, un dispositif de mesure capacitif ou une caméra avec traitement d'image.

8. Dispositif selon une des revendications 1 à 7, **caractérisé en ce que** le deuxième moyen de mesure (M2) est déclenché avec le premier moyen de mesure (M1).

9. Dispositif selon une dés revendications 1 à 8, **caractérisé en ce que** l'unité d'évaluation (A) évalue les signaux du premier moyen de mesure (M1) et du deuxième moyen de mesure (M2) en temps réel.
